# DEMANDE DE BREVET EUROPEEN

(11) **EP 4 714 295 A1**
(43) Date de publication de la demande: **25.03.2026**
(21) Numéro de dépôt: 25202974.9
(22) Date de dépôt: 18.09.2025
(51) Int. Cl.: A45F 3/00, A45F 3/04

(54) **DISPOSITIF DE POCHE DESTINÉ À ÊTRE FIXÉ SUR UNE SANGLE D'UN ARTICLE DE PORTAGE**

(30) Priorité: 24.09.2024 FR 2410206
(71) Demandeur: Salomon S.A.S., 74370 Metz-Tessy (FR)
(72) Inventeur: EVELEIGH, Thomas, 74370 ARGONAY (FR); MOAL, Damien, 74960 CRAN GEVRIER (FR)
(74) Mandataire: Lapierre, Stéphane

(57) **Abrégé**

Article de portage (300) comprenant :
- une sangle (4) s'étendant selon une direction longitudinale (D4),
- une poche (1) destinée à être fixée sur la sangle (4), et
- une première fixation (2) de la poche (1) sur la sangle (4).

Au niveau d'une zone de fixation (ZF) s'étendant depuis un premier bord transversal (11) de la poche, sur une longueur (L23) comprise entre 25% et 75% de la longueur (L1) de la poche, la poche est fixée à la sangle par la première fixation (2).

Au niveau d'une zone libre (ZL) s'étendant depuis un deuxième bord transversal (12) de la poche, sur une longueur d'au moins 25% de la longueur (L1) de la poche, la poche (1) n'est pas fixée à la sangle ou la poche (1) est fixée à la sangle par une deuxième fixation ajustable (3).

## Description

L'invention concerne un dispositif de poche destiné à être fixé sur une sangle, notamment sur une bretelle ou une ceinture, d'un article de portage comme un sac à dos. L'invention porte aussi sur un dispositif de sangle comprenant un tel dispositif de poche. L'invention concerne enfin un article de portage comprenant un tel dispositif de sangle ou un tel dispositif de poche.

On connaît différentes solutions de poches qui peuvent être fixées de manière amovible ou être fixées à demeure sur des ceintures, notamment sur des ceintures de sac à dos. Ces poches peuvent permettre de loger différents objets, comme, par exemple, un téléphone portable, lors de la pratique d'une activité physique comme la randonnée. Il apparaît que le stockage d'éléments rigides dans de telles poches n'est pas confortable pour l'utilisateur du fait que l'élément rigide tend à rigidifier la ceinture. Ainsi, lorsqu'on sert la ceinture, celle-ci ne va pas épouser correctement la morphologie de l'utilisateur et va exercer des pressions de contact localement sur le corps, provocant alors de l'inconfort. Elle en est de même avec des poches positionnées sur des bretelles de portage.

Le but de l'invention est de fournir un dispositif de poche remédiant aux inconvénients ci-dessus et améliorant les dispositifs connus de l'art antérieur. En particulier, l'invention permet de réaliser un dispositif de poche qui soit confortable pour l'utilisateur lorsqu'il sert à loger un élément rigide comme un téléphone portable.

Un article de portage selon l'invention comprend :
- une sangle s'étendant selon une direction longitudinale,
- une poche destinée à être fixée sur la sangle, une poche destinée à être fixée sur la sangle, la poche s'étendant longitudinalement, selon une direction parallèle ou sensiblement parallèle à la direction longitudinale de la sangle lorsque la poche est fixée à la sangle, la poche présentant :
   ∘ une longueur délimitée par un premier bord transversal et un deuxième bord transversal, et
   ∘ une largeur délimitée par un premier bord longitudinal et un deuxième bord longitudinal, et
   ∘ une épaisseur délimitée par un panneau interne faisant face à un utilisateur et un panneau externe, opposé au panneau interne,
- une première fixation de la poche sur la sangle.

Au niveau d'une zone de fixation s'étendant depuis le premier bord transversal de la poche, sur une longueur comprise entre 25% et 75% de la longueur de la poche, la poche est fixée à la sangle par la première fixation.

Au niveau d'une zone libre s'étendant depuis le deuxième bord transversal de la poche, sur une longueur d'au moins 25% de la longueur de la poche, la poche n'est pas fixée à la sangle ou la poche est fixée à la sangle par une deuxième fixation ajustable.

Selon des aspects avantageux mais non obligatoires de l'invention, un tel article de portage peut incorporer une ou plusieurs des caractéristiques suivantes, prises dans toute combinaison techniquement admissible.

La première fixation de la poche est une fixation rigide. Cela rend la poche davantage stable en mouvement.

La première fixation peut être conçue pour rendre la poche inamovible de la sangle. Ceci permet de fiabiliser et de sécuriser la poche et d'éviter des pertes lors de l'utilisation.

La première fixation peut comprendre une ou plusieurs coutures destinée(s) à solidariser directement la poche avec la sangle. Cette technique permet d'obtenir une liaison fiable et aisée à réaliser.

La première fixation peut comprendre :
- un premier composant au niveau du premier bord longitudinal de la poche ou à proximité de celui-ci, et
- un deuxième composant au niveau du deuxième bord transversal de la poche ou à proximité de celui-ci,
les premier et deuxième composants de la première fixation étant espacés d'une distance supérieure à 60% de la largeur de la poche, aucun autre composant de fixation n'étant disposé entre ces deux composants de la première fixation. Cet agencement permet d'obtenir une sangle confortable pour l'utilisateur du fait de circulations d'air possibles.

La deuxième fixation ajustable peut comprendre au moins un composant fixé à la poche au niveau du deuxième bord transversal dont la longueur de connexion entre la poche et la sangle est modifiable.

La deuxième fixation ajustable comprend au moins un composant élastique.

Le ou les composants de la deuxième fixation ajustable est/sont un/des ruban(s) dont la largeur est inférieure à vingt millimètres.

Le panneau interne et/ou le panneau externe de la poche peuvent être réalisés en matériau tissé et/ou en matériau tricoté, notamment en matériau composé de plusieurs portions en matériau tissé et/ou en matériau tricoté assemblées par couture et/ou soudure et/ou collage.

Le panneau interne et/ou le panneau externe de la poche peuvent être réalisés en matériau extensible.

Le panneau interne et/ou le panneau externe de la poche peuvent être réalisés en matériau rigide ou partiellement en matériau rigide.

L'article de portage peut être un sac à dos comprenant une poche dorsale et la sangle peut être une ceinture abdominale reliée à la poche dorsale. Avantageusement, le premier bord transversal de la poche est le bord antérieur de la poche, situé le plus près du ventre.

L'article de portage peut être un sac à dos comprenant une poche dorsale et la sangle peut être une bretelle de portage reliée à la poche dorsale. Avantageusement, le premier bord transversal de la poche est préférentiellement le bord supérieur de la poche, situé le plus près des épaules.

La sangle peut comprendre une ouverture dont une partie est positionnée en vis-à-vis du panneau interne de la poche.

Le dessin annexé représente, à titre d'exemple, un mode de réalisation d'un sac selon l'invention.
La figure 1 est une vue en perspective d'un mode de réalisation d'un sac selon l'invention.
La figure 2 est une vue de face partielle d'une sangle d'un mode de réalisation d'un sac selon l'invention.
La figure 3 est une vue partielle de derrière de la sangle du mode de réalisation du sac selon l'invention.
La figure 4 est une vue schématique et partielle de dessus du mode de réalisation du sac selon l'invention, le dispositif de poche ne contenant pas un objet rigide.
La figure 5 est une vue schématique et partielle de dessus du mode de réalisation du sac selon l'invention, le dispositif de poche contenant un objet rigide.
La figure 6 est une vue de section d'une sangle du mode de réalisation selon un plan A-A de la figure 2 ou de la figure 4.
La figure 7 est une vue d'un mode de réalisation d'un composant de la fixation ajustable utilisable dans le cadre de l'invention.

Un mode de réalisation d'un article de portage 300 est décrit ci-après en référence aux figures 1 à 7 sous la forme d'un sac à dos.

Toutefois, l'article de portage peut être de toute autre nature. Il peut notamment être un harnais, un baudrier ou une simple ceinture de portage.

Dans le cas où l'article de portage est un sac à dos, celui-ci peut comprendre :
- une poche principale 5,
- deux bretelles de portage 4b, reliées à la poche principale 5 et/ou
- une ceinture abdominale 4c, reliée la poche principale 5.

Dans l'exemple illustré dans les figures, la ceinture abdominale 4c comprend deux composants disposés respectivement au niveau du flanc droit et gauche de l'utilisateur. Chaque composant comprenant :
- une portion de portage 41c, fixée à la poche principale 5 et destinée à recouvrir une partie de la hanche droite ou gauche de l'utilisateur et
- une sangle de serrage 42c, fixée sur la portion de portage 41s et prolongeant celle-ci vers l'avant pour recouvrir une partie du ventre.

Les sangles de serrage 42c des composants de la ceinture abdominale sont connectés du côté de leurs extrémités libres via une boucle afin d'ajuster le serrage de la ceinture abdominale.

Selon l'invention, l'article de portage 300 comprend au moins une sangle 4 s'étendant selon une direction longitudinale D4.

Au sens de l'invention, la sangle 4 correspond à :
- une bretelle de portage 4b, et/ou
- une ceinture abdominale 4c.

La direction longitudinale D4 de la sangle correspond à l'axe longitudinal moyen de la sangle 4. Pour une bretelle, lorsque le sac est porté, l'axe longitudinal est sensiblement vertical, il peut être légèrement incliné et suivre une trajectoire courbe pour épouser la morphologie du corps. Pour une ceinture abdominale, lorsque le sac est porté, l'axe longitudinal est sensiblement horizontal, il peut être légèrement incliné et suivre une trajectoire courbe pour épouser la morphologie du corps.

Selon l'invention, l'article de portage 300 comprend également une poche 1 destinée à être fixée sur la sangle 4. La poche 1 s'étend selon une direction longitudinale D1 correspondant à l'axe longitudinal moyen de la poche 1. Lorsque la poche 1 est assemblée à la sangle 4, la direction longitudinale D1 est parallèle ou sensiblement parallèle à la direction longitudinale D4 de la sangle lorsque la poche 1 est fixée à la sangle 4. Par « directions sensiblement parallèles », on entend des directions formant un angle compris entre 0 et 25° entre elles. Lorsque le sac est porté, la poche 1 est en particulier destinée à se trouver dans une zone courbée de la sangle 4.

La poche 1 est reliée à la sangle par des moyens de fixation. Selon l'invention, il peut y avoir plusieurs moyens de fixation. La poche 1 peut être assemblée à la sangle 4 uniquement par une première fixation 2. Alternativement, la poche 1 peut être assemblée à la sangle 4 par une première fixation 2 et par une deuxième fixation ajustable 3. La poche 1 pourrait également être assemblée à la sangle 4 uniquement par une deuxième fixation ajustable 3.

Par « fixation », on entend un ou plusieurs moyens de liaison permettant d'assembler une partie de la poche avec une partie de la sangle.

Par « fixation rigide », on entend une fixation interdisant tout mouvement relatif de la poche 1 par rapport à la sangle 4.

Par « fixation ajustable », on entend un élément de liaison dont la longueur est ajustable par déformation de l'élément de liaison ou par une action sur un composant de réglage de la longueur de l'élément de liaison.

Une fixation « rigide » n'est pas « ajustable », et inversement, mais pourrait être amovible.

Dans le mode de réalisation représenté sur la figure 1, le sac 300 comprend une poche 1 sur la ceinture abdominale 4c et une poche 1 sur une bretelle 4b. Dans cet exemple, la poche 1 est fixée sur la portion de portage 41c de la ceinture abdominale 4c, et préférentiellement vers la partie antérieure de cette portion de portage afin que la poche soit davantage accessible. Toutefois, le sac 300 pourrait ne comprendre qu'une seule des deux poches. Le sac pourrait aussi comprendre d'autres poches sur une sangle, notamment une autre poche sur une autre bretelle ou une deuxième poche sur la ceinture abdominale.

La construction de la poche 1 va maintenant être décrite plus en détails.

Comme illustré sur les figures 2 à 5, la poche 1 présente :
- une longueur L1 délimitée par un premier bord transversal 11 de la poche 1 et un deuxième bord transversal 12 de la poche 1, la longueur L1 étant mesurée selon la direction D1, et
- une largeur W1 délimitée par un premier bord longitudinal 13 de la poche 1 et un deuxième bord longitudinal 14 de la poche 1, la largeur W1 étant mesurée selon la direction perpendiculaire à la direction D1, et
- une épaisseur E1 délimitée par
   ∘ (i) un panneau interne 15 faisant face à un utilisateur de l'article de portage ou destiné à venir appuyer contre la sangle 4 et
   ∘ (ii) un panneau externe 16, opposé au panneau interne 15.

Selon l'invention, la poche est fixée à la sangle au niveau d'une zone de fixation ZF s'étendant depuis le premier bord transversal 11 de la poche, sur une longueur L23 comprise entre 25% et 75% de la longueur L1 de la poche.

Dans l'exemple illustré dans les figures 1 à 7, la poche est fixée à la sangle 4 par une première fixation 2. Cette première fixation 2 est une fixation rigide. Cela permet d'assurer une fixation fiable et robuste de la poche sur la sangle. On réduit le ballotement de la poche par rapport à la sangle.

Dans cet exemple, la première fixation 2 comporte deux composants :
- un premier composant 23, et
- un deuxième composant 24.

Le premier composant 23 de la première fixation 2 est disposé au niveau du premier bord longitudinal 13 de la poche 1 ou à proximité de celui-ci, c'est-à-dire à moins de quinze millimètres de celui-ci.

Le deuxième composant 24 de première fixation est disposé au niveau du deuxième bord transversal 14 de la poche 1 ou à proximité de celui-ci, c'est-à-dire à moins de quinze millimètres de celui-ci.

Cet agencement permet une meilleure intégration de la poche avec la sangle et d'éviter de créer un réservoir à détritus. Avec un raccordement bord à bord ou légèrement décalé, on obtient une continuité entre la poche et la sangle. Cela limite le risque d'accrocher la poche avec un élément externe ou avec la main.

Comme illustré en particulier sur la figure 6, les premier 23 et deuxième 24 composants de la première fixation 2 sont espacés d'une distance W2, aucun autre composant de fixation n'étant disposé entre ces deux composants 23, 24 de la première fixation. De préférence, cette distance W2 est supérieure à 60% de la largeur W1 de la poche. Ainsi, le premier composant 23 de la première fixation 2 et le deuxième composant 24 de la première fixation 2 sont agencés pour ménager un premier logement 6 entre la poche 1 et la sangle 4.

Dans le cas d'une ceinture abdominale 4c, un tel premier logement peut être utilisé pour loger ou replier une sur-longueur de sangle de serrage 42c. De plus, ce premier logement crée un espace entre la poche et la sangle permettant la circulation d'air permettant d'isoler et sécher le panneau interne 15 de la poche. La portion de portage 41c de la ceinture abdominale peut comprendre une ouverture 7 dont une partie est positionnée en vis-à-vis du panneau interne 15 de la poche, comme représentée sur la figure 3. Cette ouverture 7 permet de réduire les portions de contact avec le corps et de mieux s'adapter à la morphologie du corps afin d'apporter plus de confort et de diminuer les zones de contact, source de transpiration. En étant couplée avec le premier logement 6, l'ouverture 7 permet également la circulation d'air localement pour aérer les hanches de l'utilisateur. Par ailleurs, l'espacement W2 entre les composants 23, 24 de la première fixation 2 permet d'assouplir la partie centrale de la portion de portage 41c en évitant des points durs résultant des composants 23, 24 de la première fixation 2. Cela permet une meilleur adaptation morphologique, donc plus de confort, tout en assurant un maintien stable de la poche.

De préférence, le premier composant 23 de la première fixation 2 comprend une couture et/ou un collage et/ou une soudure solidarisant à demeure la poche 1 et la sangle 4. Dans ce cas, il s'agit d'une fixation rigide.

De préférence encore, le deuxième composant 24 de la première fixation 2 comprend une couture et/ou un collage et/ou une soudure solidarisant à demeure la poche 1 et la sangle 4. Dans ce cas, il s'agit d'une fixation rigide.

Selon un mode de réalisation, la première fixation 2 est conçue pour rendre la poche inamovible de la sangle. En d'autres termes, la poche ne peut être séparée de la sangle que par détérioration de la première fixation 2. En étant inamovible, on diminue les risques de détachement de la poche et de perte de celle-ci lors de l'utilisation puisqu'elle reste fixée à demeure sur la sangle.

Selon un mode de réalisation où la poche est inamovible, la première fixation 2 est réalisée par une ou plusieurs coutures destinées à solidariser directement la poche 1 avec la sangle 4. Les coutures sont des moyens simples et économique pour réaliser un fixation rigide inamovible. Ces coutures permettent d'assurer la liaison directe entre d'une partie de la poche et une partie de la sangle, sans utilisation d'un composant intermédiaire entre les deux éléments. Dans ce cas, il s'agit d'une fixation rigide.

Par ailleurs, en dehors de la zone de fixation ZF, au niveau d'une zone libre ZL s'étendant depuis le deuxième bord transversal 12 de la poche, sur une longueur LL (complémentaire à la longueur L23 par rapport à la longueur totale L1 de la poche) d'au moins 25% de la longueur L1 de la poche, la poche 1 n'est pas fixée à la sangle 4 ou la poche 1 est fixée à la sangle par une deuxième fixation ajustable 3.

L'absence de fixation ou l'utilisation d'une deuxième fixation ajustable 3 dans cette zone libre ZL de la poche permet un mouvement relatif entre la poche 1 et la sangle 4 dans cette zone ZL. Ce degré liberté est important pour apporter le confort recherché avec cette construction. En effet, l'introduction d'un objet rigide dans la poche, tel qu'une téléphone portable, va rigidifier la poche. Grâce à ce degré de liberté d'un côté de la poche, le panneau interne 15 de la poche 1 va pouvoir s'écarter de la sangle 4 de ce côté, sans entrainer la déformation de la sangle. Ainsi, la sangle 4 peut rester en contact avec le corps de l'utilisateur et suivre sa morphologie, comme illustré à la figure 5. Le confort est alors amélioré.

Comme indiqué précédemment, la poche 1 peut comprendre une deuxième fixation ajustable 3 dans sa zone libre ZL, et plus particulièrement, au niveau du deuxième bord transversal 12.

Dans cet exemple, la deuxième fixation ajustable 3 comporte deux composants :
- un premier composant 31, reliant le deuxième bord transversal 12 de la poche 1, à proximité du premier bord longitudinal 13, avec la sangle 4, et
- un deuxième composant 32, reliant le deuxième bord transversal 12 de la poche 1, à proximité du deuxième bord longitudinal 14, avec la sangle 4.

Ces composants 31, 32 de la deuxième fixation ajustable peuvent être élastiques ou consister en des rubans élastiques fixés à une première de leurs extrémités à la poche 1 et à la deuxième de leurs extrémités à la sangle 4. Alternativement, les composants 31, 32 de deuxième fixation ajustable peuvent comprendre des liens rigides mais dont les longueurs sont réglables de sorte que les liens peuvent être réglés par l'utilisateur dans une configuration longue sur la figure 4 et dans une configuration courte sur la figure 3. Un exemple d'un tel composant de la deuxième fixation ajustable 31 peut comprendre un lien 311 coopérant avec une boucle 312, comme illustré sur la figure 7.

Comme évoqué précédemment, les composants de la deuxième fixation ajustable 3 permettent améliorer le confort pour l'utilisateur lorsqu'un objet rigide est logé dans la poche 1. En effet, dans la configuration représentée sur la figure 5, les composants de la deuxième fixation ajustable peuvent se déformer élastiquement ou être réglés de sorte que la sangle peut se courber et rester plaquée contre l'utilisateur sans provoquer de zone de surpression sur l'utilisateur.

Alternativement, la deuxième fixation ajustable 3 pourrait ne comprendre qu'un composant ou plus de deux composants, préférentiellement au niveau du deuxième bord transversal 12 de la poche. De la même manière, le composant ou les plus de deux composants peuvent être élastique(s). Ils peuvent comprendre un ou des lien(s) rigide(s) dont la/les longueur(s) est/sont réglable(s).

Selon un mode de réalisation, le ou les composants 31, 32 de la deuxième fixation ajustable 3 est/sont un/des ruban(s) ou lien(s) dont la largeur est inférieure à vingt millimètres. Cela permet d'apporter davantage de liberté de mouvement de la poche dans sa zone libre ZL, ou tout au moins, moins de rigidité. Cela permet aussi de créer des ouvertures plus grandes pour des zones de ventilation derrière la poche.

L'avantage d'avoir une deuxième fixation ajustable 3, par rapport à ne pas en avoir dans la zone libre ZL de la poche 1, est de plaquer la poche 1 contre la sangle 4 au niveau de la zone libre ZL, lorsqu'il n'y a pas de d'objets rigides dans la poche, comme on le voit à la figure 4. Sans cette deuxième fixation ajustable 3, la partie de poche 1 de la zone libre ZL serait flottante et ne serait pas correctement maintenue. Cela pourrait être gênant et apporter un inconfort à l'utilisateur.

Lorsque la sangle est une ceinture abdominale 4c, le premier bord transversal 11 de la poche est préférentiellement le bord antérieur de la poche, situé le plus près du ventre. Cela permet une meilleure accessibilité à la poche et éviter d'accrocher la poche lorsqu'un objet rigide est logé dans la poche.

Lorsque la sangle est une bretelle 4b, le premier bord transversal 11 de la poche est préférentiellement le bord supérieur de la poche, situé le plus près des épaules. Cela permet une meilleure accessibilité à la poche et éviter d'accrocher la poche lorsqu'un objet rigide est logé dans la poche.

De préférence, la poche 1 est constituée par une enveloppe parallélépipédique ou sensiblement parallélépipédique comprenant le panneau interne 15 et le panneau externe 16. Néanmoins, la poche peut éventuellement présenter toute conformation nécessaire pour contenir un objet.

Avantageusement, la poche 1 est munie d'une ouverture 18. Cette ouverture peut être obturée par une fermeture-éclair 19.

De préférence, la poche 1 est réalisée en matériau tissé et/ou en matériau tricoté, notamment par l'assemblage de plusieurs panneaux en matériau tissé et/ou en matériau tricoté. Cet assemblage peut être réalisé par couture et/ou par soudure et/ou par collage. Selon un mode de réalisation, la poche est réalisée avec un matériau extensible afin de pouvoir se déformer pour contenir un plus grand volume d'objets. Un tel matériau est par exemple un matériau comprenant de l'élasthanne.

Alternativement, la poche 1 peut être formée en matériau rigide ou être formée partiellement en matériau rigide. Cela permet une meilleur résistance et d'envisager l'utilisation d'un matériau étanche permettant de protéger les objets stockés dans la poche d'éléments externes comme l'eau, la poussière...

La largeur W1 de la poche peut être égale à la largeur de la sangle. Dans ce cas la sangle et la poche peuvent être fixées bord à bord. Cela permet une meilleure intégration et esthétique. Alternativement, la largeur de la sangle peut être inférieure ou supérieure à la largeur de la poche.

L'invention ne se limite pas aux quelques modes de réalisation décrits ci-dessus à titre d'exemple, mais vise à protéger toute configuration équivalente. Il est ainsi possible de combiner ces modes de réalisation.

L'invention n'est pas limitée aux modes de réalisation précédemment décrits mais s'étend à tous les modes de réalisation couverts par les revendications annexées.

## Revendications

1. Article de portage (300) comprenant :
- une sangle (4) s'étendant selon une direction longitudinale (D4),
- une poche (1) destinée à être fixée sur la sangle (4), la poche s'étendant longitudinalement, selon une direction (D1) parallèle ou sensiblement parallèle à la direction longitudinale (D4) de la sangle lorsque la poche est fixée à la sangle (4), la poche présentant :
∘ une longueur (L1) délimitée par un premier bord transversal (11) et un deuxième bord transversal (12), et
∘ une largeur (W1) délimitée par un premier bord longitudinal (13) et un deuxième bord longitudinal (14), et
∘ une épaisseur (E1) délimitée par un panneau interne (15) faisant face à un utilisateur et un panneau externe (16), opposé au panneau interne (15),
- une première fixation (2) de la poche (1) sur la sangle (4),
**caractérisé en ce que**
au niveau d'une zone de fixation (ZF) s'étendant depuis le premier bord transversal (11) de la poche, sur une longueur (L23) comprise entre 25% et 75% de la longueur (L1) de la poche, la poche est fixée à la sangle par la première fixation (2),
**et en ce que**
au niveau d'une zone libre (ZL) s'étendant depuis le deuxième bord transversal (12) de la poche, sur une longueur d'au moins 25% de la longueur (L1) de la poche, la poche (1) n'est pas fixée à la sangle ou la poche (1) est fixée à la sangle par une deuxième fixation ajustable (3).

2. Article de portage (300) selon la revendication 1, **caractérisé en ce que** la première fixation de la poche est une fixation rigide.

3. Article de portage (300) selon l'une des revendications précédentes, **caractérisé en ce que** la première fixation (2) est conçue pour rendre la poche inamovible de la sangle.

4. Article de portage (300) selon la revendication précédente, **caractérisé en ce que** la première fixation (2) comprend une ou plusieurs coutures destinée(s) à solidariser directement la poche (1) avec la sangle (4).

5. Article de portage (300) selon l'une des revendications précédentes, **caractérisé en ce que** la première fixation (2) comprend :
- un premier composant de première fixation (23) au niveau du premier bord longitudinal (13) de la poche (1) ou à proximité de celui-ci, et
- un deuxième composant de première fixation (24) au niveau du deuxième bord transversal (14) de la poche (1) ou à proximité de celui-ci,
les premier (23) et deuxième (24) composants de la première fixation étant espacés d'une distance (W2) supérieure à 60% de la largeur (W1) de la poche, aucun autre composant de fixation n'étant disposé entre ces deux composants (23, 24) de la première fixation.

6. Article de portage (300) selon l'une des revendications précédentes, **caractérisé en ce que** la deuxième fixation ajustable (3) comporte deux composants :
- un premier composant (31), reliant le deuxième bord transversal (12) de la poche (1), à proximité du premier bord longitudinal (13), avec la sangle (4), et
- un deuxième composant (32), reliant le deuxième bord transversal (12) de la poche (1), à proximité du deuxième bord longitudinal (14), avec la sangle (4).

7. Article de portage (300) selon l'une des revendications précédentes, **caractérisé en ce que** la deuxième fixation ajustable (3) comprend au moins un composant (31, 32) fixé à la poche (1) au niveau du deuxième bord transversal (12) dont la longueur de connexion entre la poche (1) et la sangle (4) est modifiable.

8. Article de portage (300) selon l'une des revendications précédentes, **caractérisé en ce que** la deuxième fixation ajustable comprend au moins un composant (31, 32) élastique.

9. Article de portage (300) selon l'une des trois revendications précédentes, **caractérisé en ce que** le ou les composants (31, 32) de la deuxième fixation ajustable (3) est/sont un/des ruban(s) ou lien(s) dont la largeur est inférieure à vingt millimètres.

10. Article de portage (300) selon l'une des revendications précédentes, **caractérisé en ce que** le panneau interne (15) et/ou le panneau externe (16) de la poche (1) est/sont réalisé(s) en matériau tissé et/ou en matériau tricoté, notamment en matériau composé de plusieurs portions en matériau tissé et/ou en matériau tricoté assemblées par couture et/ou soudure et/ou collage.

11. Article de portage (300) selon l'une des revendications précédentes, **caractérisé en ce que** l'article de portage est un sac à dos comprenant une poche dorsale (5) et la sangle (4) est une ceinture abdominale (4c) reliée à la poche dorsale.

12. Article de portage (300) selon la revendication précédente, **caractérisé en ce que** le premier bord transversal (11) de la poche est le bord antérieur de la poche, situé le plus près du ventre.

13. Article de portage (300) selon l'une des revendications 1 à 10, **caractérisé en ce que** l'article de portage est un sac à dos comprenant une poche dorsale (5) et la sangle (4) est une bretelle de portage (4b) reliée à la poche dorsale.

14. Article de portage (300) selon la revendication précédente, **caractérisé en ce que** le premier bord transversal (11) de la poche est préférentiellement le bord supérieur de la poche, situé le plus près des épaules.

15. Article de portage (300) selon l'une des revendications précédentes, **caractérisé en ce que** la sangle (4) comprend une ouverture (7) dont une partie est positionnée en vis-à-vis du panneau interne (15) de la poche.
